# EUROPÄISCHE PATENTSCHRIFT

(11) **EP 4 308 491 B1**
(45) Veröffentlichungstag und Bekanntmachung des Hinweises auf die Patenterteilung: **18.02.2026**
(21) Anmeldenummer: 22716004.1
(22) Anmeldetag: 16.03.2022
(51) Int. Cl.: B65H 54/28, B65H 75/44

(54) **VORRICHTUNG ZUM AUFWICKELN EINES SICH IN EINER LÄNGSRICHTUNG ERSTRECKENDEN GEGENSTANDS, WIE EINER LEITUNG ODER EINES SEILS**
DEVICE FOR WINDING AN OBJECT EXTENDING IN A LONGITUDINAL DIRECTION, SUCH AS A LINE OR A CABLE
DISPOSITIF POUR ENROULER UN OBJET S'ÉTENDANT DANS UNE DIRECTION LONGITUDINALE, TEL QU'UNE LIGNE OU UN CÂBLE

(30) Priorität: 19.03.2021 DE 202021101409 U
(43) Veröffentlichungstag der Anmeldung: 24.01.2024
(73) Patentinhaber: igus SE & Co. KG, 51147 Köln (DE)
(72) Erfinder: THEISS, Georg, 50678 Köln (DE)
(74) Vertreter: Lippert Stachow Patentanwälte Rechtsanwälte
(86) Internationale Anmeldenummer: PCT/EP2022/056825
(87) Internationale Veröffentlichungsnummer: WO 2022/194933

(56) Entgegenhaltungen:
- EP-A1- 2 292 542
- EP-A2- 1 445 228
- WO-A1-2007/080747
- CH-A5- 570 928
- JP-A- S61 254 135
- KR-B1- 101 923 490
- US-A- 5 375 786

## Beschreibung

Die Erfindung betrifft eine Vorrichtung zum Aufwickeln eines sich in einer Längsrichtung erstreckenden Gegenstands, wie einer Leitung oder eines Seils, mit dem aufzuwickelnden Gegenstand, wobei die Vorrichtung eine um eine Drehachse in einer Drehrichtung drehbare Trommel mit einer sich über den Umfang der Trommel erstreckenden Auflagefläche zum Auflage des aufzuwickelnden Gegenstands und an den Seiten oder in seitlichen Bereichen der Auflagefläche sich radial von der Drehachse der Trommel weg erstreckende Erhebungen aufweist, die einen zwischen ihnen liegenden Aufnahmeraum für den aufzuwickelnden Gegenstand seitlich begrenzen, und die Vorrichtung eine Einrichtung zur Vermeidung eines Auftürmens der Windungen des Gegenstands in einem engen Bereich der Quererstreckung der Auflagefläche umfasst.

Der Trommel ist ein Zuführungsbereich für den aufzuwickelnden Gegenstand zugeordnet, in dem der Gegenstand, insbesondere tangential oder annähernd tangential, der Trommel zugeführt wird, bevor er auf der Trommel zur Auflage gebracht wird

Derartige Vorrichtungen zum Aufwickeln eines Kabels oder Schlauchs sind aus dem Stand der Technik bekannt, wobei die Einrichtung zur Verhinderung eines Auftürmens der Windungen eine Kabel- oder Schlauchführung zwischen zwei Rollen aufweist, die über die Quererstreckung der Auflagefläche der Trommel für die aufzuwickelnden Kabel oder Schläuche durch einen Antrieb hin und her bewegbar sind. Diese Einrichtung ist im Zuführungsbereich angeordnet, wo sie entsprechend ihrer Größe Platz in Anspruch nimmt.

Eine solche Einrichtung ist konstruktiv aufwändig und nimmt außerhalb der Trommel größeren Platz in Anspruch.

Aus der WO 2007/080747 A1 ist eine Vorrichtung zum Aufwickeln eines sich in einer Längsrichtung erstreckenden Gegenstands nach dem Oberbegriff des Anspruchs 1 bekannt.

Die US 5,375,786 A und EP 1445228 A2 offenbaren ebenfalls Vorrichtungen zum Aufwickeln eines sich in einer Längsrichtung erstreckenden Gegenstands.

Der vorliegenden Erfindung liegt die Aufgabe zugrunde, eine Vorrichtung zum Aufwickeln eines sich in einer Längsrichtung erstreckenden Gegenstands, wie einer Leitung oder eines Seils, der eingangs genannten Art mit einer konstruktiv einfachen und raumsparenden Einrichtung zur Vermeidung des Auftürmens der Windungen bereitzustellen.

Die Aufgabe wird erfindungsgemäß mit den Merkmalen des Anspruchs 1 gelöst, gemäß dem bei der eingangs beschriebenen Vorrichtung vorgesehen ist, dass die Einrichtung zur Vermeidung eines Auftürmens der Windungen des Gegenstands eine Welle mit einem außenseitigen Gewinde aufweist, die sich quer über die Auflagefläche mit einem geringen Abstand über einen schmalen Spalt von den Erhebungen erstreckt und an einem seitlich der Trommel angeordneten Bauteil um ihre Drehachse gelagert ist. Die Welle ist ausschließlich durch den jeweils auf unteren Windungen des Gegenstands aufliegenden und das Gewinde von unten her kontaktierenden Bereich des sich in Aufwicklung befindenden Gegenstands bewirkt durch Drehung der Trommel antreibbar und der Spalt ist so gering gehalten, dass der aufzuwickelnde Gegenstand nicht durch ihn hindurchtreten kann.

Die erfindungsgemäße Vorrichtung ermöglicht, dass ein beim Aufwickeln des Gegenstands sich schon in einer Windung befindender Bereich des Gegenstands, der auf unteren Windungen aufliegend mit den darüberliegenden Gewinde-Kämmen und -Kerben der Welle in Kontakt tritt, durch Reibschluss mit dem Gewinde eine Drehung der Welle in der der Drehrichtung der Trommel entgegengesetzten Drehrichtung bewirkt. Dabei wird der mit dem Gewinde der Welle in Kontakt tretende Bereich des Gegenstands durch Form- und/oder Reibschluss mit dem sich drehenden Gewinde in Querrichtung zur Umfangsrichtung der Auflagefläche über die sich unterhalb von ihm befindenden Windungen bewegt. Vermöge dieser erfindungsgemäßen Maßnahme wird ein Anhäufen von Windungen der Wicklungen in einem engen Bereich der Quererstreckung der Auflagefläche mit geringem konstruktiven Aufwand und Raum sparend vermieden.

In einer bevorzugten Ausführung der Erfindung ist die Welle längs ihrer Drehachse unverschiebbar angeordnet.

Die Welle ist bevorzugt an der Stelle der Trommel angeordnet, an der der Zuführungsbereich für den Gegenstand endet, insbesondere bei tangentialer oder annähernd tangentialer Zuführung an der Stelle, an der der Zuführungsbereich die Trommel tangiert. Die Welle kann jedoch auch in einem zu dieser Stelle in Drehrichtung der Trommel benachbarten Bereich angeordnet sein.

Bei einer vertikal angeordneten Trommel mit horizontaler Drehachse ist die Welle bevorzugt über dem oberen Bereich der Trommel angeordnet.

Beim Einsatz der erfindungsgemäßen Vorrichtung kann die Drehrichtung der Trommel, von einer bestimmten Stirnseite der Trommel aus gesehen, so gewählt sein, dass der das Gewinde der Welle kontaktierende Bereich des Gegenstands durch Form- und/oder Reibschluss mit dem Gewinde von der betreffenden Stirnseite in Richtung auf die gegenüberliegende Stirnseite der Trommel hin bewegt wird. Die Welle ist dabei so angeordnet, dass sie, in Drehrichtung der Trommel am Ort der Welle gesehen und bei horizontaler Ansicht der Welle, einen Linksgewinde-Abschnitt aufweist, wenn die Welle in ihrem linken Bereich von dem Gegenstand kontaktiert wird, und/oder einen Rechtsgewinde-Abschnitt aufweist, wenn sie in ihrem rechten Bereich von dem Gegenstand kontaktiert wird. Dabei verlaufen die Gewinde-Kämme und -Kerben im Linksgewinde-Abschnitt von der linken Stirnseite der Welle her, sich links, d.h. gegen den Uhrzeigersinn drehend, und im Rechtsgewinde-Abschnitt von der rechten Stirnseite her, sich rechts, d.h. im Uhrzeigersinn drehend, in Richtung auf die jeweils gegenüberliegende Stirnseite der Welle hin. Der jeweilige Gewinde-Abschnitt kann sich über einen Teil der Länge oder die gesamte Länge des Gewindes erstrecken.

Es können mehrere über den Umfang der Trommel verteilte Wellen vorgesehen sein.

Der sich zwischen dem Gewinde der Welle und den seitlichen Erhebungen der Trommel erstreckende Spalt kann so gering bemessen sein, dass sich gerade kein Kontakt zwischen der Welle und der Trommel ergibt.

Die sich quer über die Auflagefläche erstreckende Welle kann parallel zur Drehachse der Trommel angeordnet sein. Die sich quer über die Anlagefläche erstreckende Welle kann jedoch auch in einem geneigten Winkel gegenüber einer senkrecht zur Drehachse der Trommel angeordneten Ebene, der kleiner als 45° ist, verlaufen.

Das Gewinde bzw. die Gewinde-Abschnitte der Welle können als Schrauben- oder Schneckengewinde ausgebildet sein. Als Gewindeform kommt z. B. ein Spitz-, Rund- oder Trapezgewinde für die Erfindung in Betracht. Das Gewinde kann ein- oder mehrgängig ausgebildet sein. Ein zwei- oder mehrgängiges Gewinde hat den Vorteil, dass der mit der Welle in Berührung kommende Bereich des Gegenstands schneller in seitlicher Richtung bewegt werden kann als bei einem eingängigen Gewinde mit gleicher Steigung.

Die Welle kann, in Drehrichtung der Trommel am Ort der Welle gesehen und bei horizontaler Ansicht der Welle, in ihrem linken Bereich einen Linksgewinde-Abschnitt und in ihrem rechten Bereich einen Rechtsgewinde-Abschnitt aufweisen, die an einer Verbindungsstelle aneinander anschließen.

Dabei kann vorgesehen sein, dass das rechte Ende des Linksgewinde-Abschnitts und das linke Ende des Rechtsgewinde-Abschnitts unmittelbar miteinander verbunden sind.

Insbesondere können der Linksgewinde-Abschnitt und der Rechtsgewinde-Abschnitt im mittleren Bereich, insbesondere in der Mitte der Welle miteinander verbunden sein.

Die Verbindung des Linksgewinde-Abschnitts und des Rechtsgewinde-Abschnitts miteinander kann derart beschaffen sein, dass beide Gewinde-Abschnitte spiegelbildlich zueinander bezüglich der an der Verbindungsstelle senkrecht zur Drehachse der Welle verlaufenden Spiegelebene angeordnet sind. Die Spiegelebene kann in diesem Fall durch einen Gewinde-Kamm und eine Gewinde-Kerbe der aneinander angrenzenden Gewinde-Abschnitte verlaufen.

In einer alternativen Ausführung kann die Verbindung so beschaffen sein, dass der Linksgewinde-Abschnitt und der Rechtsgewinde-Abschnitt gegenüber einer spiegelbildlichen Anordnung bezüglich der senkrecht zur Drehachse der Welle verlaufenden Ebene um einen bestimmten Winkel, insbesondere um 180° versetzt zueinander angeordnet sind. Die Ebene an der Verbindungsstelle kann dann dabei durch einen Gewinde-Kamm des einen Gewinde-Abschnitts und eine Gewinde-Kerbe des anderen Gewinde-Abschnitts verlaufen. Gegenüber der spiegelbildlichen Anordnung der Gewinde-Abschnitte hat die beispielsweise um 180° versetzte Anordnung den Vorteil, dass zwischen die beiden Gewinde-Abschnitte tretende Windungen des sich in Aufwicklung befindenden Gegenstands nicht so leicht einer Klemmwirkung ausgesetzt sind wie bei einer spiegelsymmetrischen Anordnung.

Die vorstehend beschriebene Ausbildung der Welle mit einem Linksgewinde-Abschnitt und einem Rechtsgewinde-Abschnitt ist insbesondere bei einer vertikal angeordneten Trommel, deren Drehachse horizontal verläuft, oder bei einer gegenüber der Vertikalen nur geringfügig geneigten Trommel vorteilhaft, da hierbei ein den linken oder rechten Gewinde-Abschnitt kontaktierender Bereich des sich in Aufwicklung befindenden Gegenstands in Richtung auf die Mitte der Welle hin bewegt werden kann.

Gemäß einer alternativen Ausführung der Erfindung kann die Welle, ein durchgehendes Linksgewinde oder ein durchgehendes Rechtsgewinde aufweisen.

Diese Ausführung ist insbesondere bei einer horizontal angeordneten Trommel mit vertikal verlaufender Drehachse oder einer gegenüber der horizontalen Anordnung geneigten Trommel vorteilhaft. Bei einer derart angeordneten Trommel wirkt die Schwerkraft der Windungen des sich in Aufwicklung befindenden Gegenstands mit zumindest einer Komponente in Richtung auf die jeweils unten liegende Stirnseite der Trommel. Zur Erzeugung einer gegen die Schwerkraft wirkenden Kraft, die verhindert, dass die auf die Trommel aufgewickelten Windungen des Gegenstands sich in einem zur unten liegenden Stirnseite der Trommel benachbarten Bereich des Aufnahmeraums anhäufen, weist die Welle ein durchgehendes Linksgewinde auf, wenn, bei Draufsicht auf die unten liegende Stirnseite der Trommel von unten, sich diese gegen den Uhrzeigersinn dreht, und ein Rechtsgewinde auf, wenn, bei Draufsicht auf die unten liegende Stirnseite der Trommel von unten, sich diese im Uhrzeigersinn dreht. Auf diese Weise wird verhindert, dass sich die Windungen des sich die in Aufwicklung befindenden Gegenstands im unten liegenden Bereich des Aufnahmeraums einer liegenden Trommel anhäufen.

Die Welle kann in mindestens einem ihrer stirnseitigen Endbereiche mit einer zu ihrer Stirnseite hin weisenden kegelstumpfförmigen Erweiterung versehen sein, deren größter Durchmesser größer ist als der Außendurchmesser (Nenndurchmesser) des Gewindes der Welle. Die kegelstumpfförmige Erweiterung kann seitlich der Erhebung über der Auflagefläche der Trommel für den aufzuwickelnden Gegenstand angeordnet sein und in den Aufnahmeraum für den aufzuwickelnden Gegenstand eingreifen.

Gemäß einer alternativen Ausführung kann der Außendurchmesser (Nenndurchmesser) des Gewindes der Welle zumindestens in einem ihrer Endbereiche in Richtung auf die an den Endbereich anschließende Stirnseite der Welle hin zunehmen.

Die Welle kann als Hohlwelle ausgebildet sein, die auf einer am oder im seitlich der Trommel angeordneten Bauteil gehaltenen Achse drehbar gelagert ist.

Gemäß einer anderen Ausführung kann die Welle an ihren Stirnseiten Lagerzapfen aufweisen, die in Lageraufnahmen an oder in dem seitlich der Trommel angeordneten Bauteil eingreifen.

Bei einer bevorzugten Ausführung der Erfindung ist die Trommel an dem seitlich der Trommel angeordneten Bauteil drehbar gelagert.

Das seitlich der Trommel angeordnete Bauteil, an dem die Welle drehbar gelagert ist, kann eine Vorrichtung aufweisen, mit der der Abstand der Drehachse der Welle von der Drehachse der Trommel einstellbar ist. Vermöge dieser Vorrichtung können Unterschiede im Außendurchmesser der Trommeln und in der Höhe der die Auflagefläche seitlich begrenzenden Erhebungen kompensiert werden.

Das seitlich der Trommel angeordnete Bauteil kann eine parallel zur angrenzenden Stirnseite der Trommel verlaufende Wand zur Lagerung der Welle aufweisen. An oder in der Wand kann auch die Trommel drehbar gelagert sein. Insbesondere kann das Bauteil zwei parallel zur jeweils angrenzenden Stirnseite der Trommel verlaufende Wände zur Lagerung der Welle und/oder der Trommel aufweisen. An oder in den Wänden des Bauteils können die stirnseitigen Endbereiche der Achse zur Lagerung der als Hohlwelle ausgebildeten Welle angeordnet sind bzw. die an den Stirnseiten der Welle angeordneten Lagerzapfen in Lageraufnahmen eingreifen.

Die seitlich der Auflagefläche für den auf der Trommel aufzuwickelnden Gegenstand angeordneten Erhebungen können an mindestens einer Seite der Auflagefläche einen sich von der Auflagefläche über eine Höhe radial nach außen erstreckenden Flansch aufweisen. Die Welle kann sich in diesem Falle mit einem geringen Abstand zum Flansch über diesen und die Auflagefläche erstrecken.

Weist die Welle in einem ihrer stirnseitigen Endbereiche oder ihren beiden stirnseitigen Endbereichen eine zur jeweiligen Stirnseite weisende kegelstumpfförmige Erweiterung auf, kann die kegelstumpfförmige Erweiterung seitlich des Flansches über der Auflagefläche angeordnet sein, wobei der Abstand zwischen der Erweiterung und der Auflagefläche kleiner ist als die Höhe des Flansches über der Auflagefläche.

Bei einer bevorzugten Ausführung ist der mindestens an einer Seite der Auflagefläche sich radial nach außen erstreckende Flansch als ein sich über den gesamten Umfang der Trommel erstreckender kreisringförmiger Flansch ausgebildet. Der Flansch kann an seiner von der Auflagefläche abgewandten Außenseite einen stirnseitigen Bereich der Trommel bilden.

Aus der vorstehenden Beschreibung geht ein entsprechendes Verfahren zum Aufwickeln eines sich in einer Längsrichtung erstreckenden Gegenstands mit den genannten Merkmalen sowie auch die Verwendung der erfindungsgemäßen Vorrichtung zum Aufwickeln eines sich in einer Längsrichtung erstreckenden Gegenstands mit den genannten Merkmalen hervor, die ebenfalls von der Erfindung eingeschlossen sind.

Mehrere Ausführungsbeispiele der vorliegenden Erfindung werden im Folgenden anhand der Zeichnung näher beschrieben.

In der Zeichnung zeigen:
- Figur 1: eine Seitenansicht eines Ausführungsbeispiels mit vertikal angeordneter Trommel mit Blick auf eine Stirnseite der Trommel,
- Figur 2: eine Ansicht des Ausführungsbeispiels mit Blick in Drehrichtung und senkrecht zur Drehachse der Trommel am Ort der Welle,
- Figur 3: einen Ausschnitt des oberen Bereichs von Figur 2,
- Figur 4: eine perspektivische Darstellung des Ausführungsbeispiels gemäß Figur 1,
- Figur 5: einen Ausschnitt von Figur 4,
- Figur 6: eine Seitenansicht des Ausführungsbeispiels gemäß Figur 1 bei weiterer Drehung der Trommel um ca. 20°,
- Figur 7: eine Ansicht des Ausführungsbeispiels gemäß Figur 2 bei weiterer Drehung der Trommel um ca. 20°,
- Figur 8: einen Ausschnitt des oberen Bereichs von Figur 7,
- Figur 9: eine perspektivische Darstellung des Ausführungsbeispiels bei weiterer Drehung der Trommel um ca. 20°,
- Figur 10: einen Ausschnitt von Figur 9,
- Figur 11: eine Draufsicht auf ein Ausführungsbeispiel mit liegend angeordneter Trommel mit Blick auf die obere Stirnseite der Trommel,
- Figur 12: eine Ansicht des Ausführungsbeispiels gemäß Figur 11 mit Blick in Drehrichtung und senkrecht zur Drehachse der Trommel am Ort der Welle,
- Figur 13: einen Ausschnitt des linken Bereichs von Figur 12,
- Figur 14: eine gegenüber der Ansicht von Figur 12 um 90° gedrehte Ansicht des Ausführungsbeispiels,
- Figur 15: eine perspektivische Darstellung des Ausführungsbeispiels,
- Figur 16: einen Ausschnitt von Figur 15,
- Figur 17: eine Seitenansicht einer ersten Ausführungsform der Welle senkrecht zur Drehachse der Welle,
- Figur 18: eine stirnseitige Ansicht der in Figur 17 dargestellten Welle,
- Figur 19: eine perspektivische Ansicht der in Figur 17 dargestellten Welle,
- Figur 20: eine Seitenansicht einer zweiten Ausführungsform der Welle senkrecht zur Drehachse der Welle,
- Figur 21: eine stirnseitige Ansicht der in Figur 20 dargestellten Welle,
- Figur 22: eine perspektivische Darstellung der in Figur 20 dargestellten Welle,
- Figur 23: eine Seitenansicht einer dritten Ausführungsform der Welle senkrecht zur Drehachse der Welle,
- Figur 24: eine stirnseitige Ansicht der in Figur 23 dargestellten Welle,
- Figur 25: eine perspektivische Darstellung der in Figur 23 dargestellten Welle,
- Figur 26: eine Seitenansicht einer vierten Ausführungsform der Welle senkrecht zur Drehachse der Welle,
- Figur 27: eine stirnseitige Ansicht der in Figur 26 dargestellten Welle,
- Figur 28: eine perspektivische Ansicht der in Figur 26 dargestellten Welle,
- Figur 29: eine Seitenansicht einer fünften Ausführungsform der Welle senkrecht zur Drehachse der Welle,
- Figur 30: eine stirnseitige Ansicht der in Figur 29 dargestellten Welle,
- Figur 31: eine perspektivische Ansicht der in Figur 29 dargestellten Welle,
- Figur 32: eine Seitenansicht einer sechsten Ausführungsform der Welle senkrecht zur Drehachse der Welle,
- Figur 33: eine stirnseitige Ansicht der in Figur 32 dargestellten Welle
- Figur 34: eine perspektivische Ansicht der in Figur 32 dargestellten Welle,
- Figur 35: eine Seitenansicht einer siebten Ausführungsform der Welle senkrecht zur Drehachse der Welle,
- Figur 36: eine stirnseitige Ansicht der in Figur 35 dargestellten Welle,
- Figur 37: eine perspektivische Ansicht der in Figur 35 dargestellten Welle,
- Figur 38: eine Seitenansicht einer achten Ausführungsform der Welle senkrecht zur Drehachse der Welle,
- Figur 39: eine stirnseitige Ansicht der in Figur 38 dargestellten Welle,
- Figur 40: eine perspektivische Ansicht der in Figur 38 dargestellten Welle.

Die in den Figuren 1-10 gezeigte Vorrichtung zum Aufwickeln eines sich in einer Längsrichtung erstreckenden Gegenstands 1, wie einer Leitung oder eines Seils, weist eine um eine Drehachse d1 in einer Drehrichtung r1 drehbare Trommel 2 auf mit einer sich über den Umfang der Trommel 2 erstreckenden Auflagefläche 3 zur Auflage des aufzuwickelnden Gegenstands 1. An den Seiten der Auflagefläche 3 sind sich radial von der Drehachse d1 der Trommel 2 weg erstreckende Erhebungen 4 vorgesehen, die einen zwischen ihnen liegenden Aufnahmeraum 5 für den aufzuwickelnden Gegenstands 1 seitlich begrenzen. Die Erhebungen 4 sind als an beiden Seiten der Auflagefläche 3 über eine Höhe radial nach außen erstreckende ringförmige Flansche 8 ausgebildet, die an ihrer von der Auflagefläche 3 abgewandten Seite einen stirnseitigen Bereich der Trommel 2 bilden.

Weiterhin schließt die Vorrichtung eine Einrichtung 6 zur Vermeidung eines Auftürmens der Windungen 7 des Gegenstands 1 in einem engen Bereich der Quererstreckung der Auflagefläche 3 ein. Die Einrichtung 6 zur Vermeidung eines Auftürmens der Windungen 7 weist eine Welle 9 mit einem außenseitigen Gewinde 10 auf, die sich quer über die Auflagefläche 3 und die Flasche 8 mit einem geringen Abstand über einen schmalen Spalt 11 von den Flanschen 8 der Trommel 2 erstreckt und an einem seitlich der Trommel 2 angeordneten Bauteil 12 drehbar um ihre Drehachse d2 gelagert ist.

Das in den Figuren 1-10 dargestellte Ausführungsbeispiel zeigt eine Ausführung der Vorrichtung zum Aufwickeln des sich in einer Längsrichtung erstreckenden Gegenstands 1, bei der die Trommel 2 vertikal angeordnet ist. Bei den in den Figuren 1 und 6 dargestellten Seitenansichten verläuft die Drehrichtung r1 der Trommel 2 im Uhrzeigersinn, so dass der aufzuwickelnde Gegenstand 1 über den insbesondere in den Figuren 1 und 6 gezeigten tangentialen Zuführungsbereich 13 in Richtung des Pfeils a bewegt wird. Die Welle 9 mit ihrem Gewinde 10 ist in dem an den Zuführungsbereich 13 angrenzenden Umfangsbereich der Trommel 2 angeordnet.

Die Figuren 1-5 zeigen die Trommel in einer ersten Drehposition. Der sich längs des Zuführungsbereichs 13 erstreckende Bereich des Gegenstands 1 ist in den Figuren 1-10 an einer bestimmten Stelle abgeschnitten dargestellt.

Wie insbesondere aus den Figuren 3 und 5 hervorgeht, greift der aus dem Zuführungsbereich 13 der Trommel 2 zugeführte, auf einer oder mehreren unteren Windungen 7 aufliegende Bereich 14 des aufzuwickelnden Gegenstands 1 im linken Bereich des Aufnahmeraums 5 in eine Gewinde-Kerbe des Gewindes 10 der Welle 9 ein und bewirkt durch Reibschluss mit dem Gewinde 10 eine Drehung der Welle 9 in einer der Drehrichtung r1 der Trommel 2 entgegengesetzten Drehrichtung r2.

Die Figuren 6-10 zeigen das in den Figuren 1-5 dargestellte Ausführungsbeispiel in einer gegenüber der ersten Drehposition um etwa 20° in Drehrichtung r1 (im Uhrzeigersinn) gedrehten zweiten Drehposition der Trommel 2 und entsprechender Drehung der Welle 9 in ihrer Drehrichtung r2 (gegen den Uhrzeigersinn) in der in Figur 6 gezeigten Draufsicht. Dabei wurde, wie durch das abgeschnittene Ende des aufzuwickelnden Gegenstands 1 im Zuführungsbereich 13 erkennbar, der Gegenstands 1 in entsprechender Länge weiter aufgewickelt. Aufgrund des Form- und Reibschlusses des aus dem Zuführungsbereich 13 der Trommel 2 zugeführten, auf einer oder mehreren unteren Windungen 7 aufliegenden Bereichs 14 des aufzuwickelnden Gegenstands 1 mit dem Gewinde 10 der Welle 9 und die dadurch bewirkte Weiterdrehung der Welle 9 um etwa 20° aus der in den Figuren 1-5 dargestellten ersten Drehposition in die zweite Drehposition ist der Bereich 14 des aufzuwickelnden Gegenstands 1 von den darunterliegenden Windungen 7 weg in Querrichtung der Auflagefläche 3 in Richtung auf deren Mitte hin bewegt worden, so dass ein Auftürmen von Windungen im Bereich der Windungen 7 vermieden wird.

Bei Draufsicht auf die in den Figuren 3 und 8 links angeordnete Stirnseite der Welle 9 weist diese in ihrem linken Bereich einen Linksgewinde-Abschnitt 15 (bei Drehung dieses Gewinde-Abschnitts, unter Draufsicht auf die linke Stirnseite der Welle 9, im Uhrzeigersinn bewegt sich ein in den Gewinde-Bereich eingreifender Bereich 14 des sich in Aufwicklung befindenden Gegenstands 1 nach rechts auf die Mitte der Welle 9 zu) und im rechten Bereich einen Rechtsgewinde-Abschnitt 16 auf (bei Drehung dieses Gewinde-Bereichs, unter Draufsicht auf die linke Stirnseite der Welle 9, im Uhrzeigersinn bewegt sich ein in diesen Gewinde-Bereich eingreifender Bereich des sich in Aufwicklung befindenden Gegenstands 1 nach links auf die Mitte der Welle 9 zu).

Bei dem in den Figuren 11-16 gezeigten Ausführungsbeispiel ist die Trommel 2 horizontal angeordnet mit vertikal verlaufender Drehachse d1. Die Drehachse d2 der Welle 9 ist ebenfalls vertikal ausgerichtet, wobei die Trommel 2 und die Welle 9 so zueinander angeordnet sind, wie vorstehend in Bezug auf das erste Ausführungsbeispiel gemäß den Figuren 1-10 beschrieben.

Bei einer horizontal angeordneten Trommel 2 mit horizontaler Wicklung wirkt die Schwerkraft der Windungen des sich in Aufwicklung befindenden Gegenstands 1 in Richtung auf die unten liegende Stirnseite der Trommel 2. Zur Erzeugung einer gegen die Schwerkraft wirkenden Kraft, die verhindert, dass die auf die Trommel 2 aufgewickelten Windungen des Gegenstands 1 sich in einem zur unten liegenden Stirnseite der Trommel 2 benachbarten Bereich des Aufnahmeraums 5 anhäufen, weist die Welle 9, bei unterer Draufsicht auf ihre unten liegende Stirnseite, ein durchgehendes Linksgewinde auf, wie insbesondere aus Figur 13 hervorgeht. Auf diese Weise erfährt ein der Trommel 2 vom Zuführungsbereich 13 zugeführter Bereich 14 des aufzuwickelnden Gegenstands 1, der auf Grund seiner Schwerkraft bestrebt ist, sich im unteren Bereich des Aufnahmeraums 5 abzulagern, und der mit dem Linksgewinde der Welle 9 in Kontakt tritt, eine Aufwärtsbewegung, die ihn über die unteren Windungen 7 hinaufhebt.

Das seitlich der Trommel 2 angeordnete, gegenüber der Drehbewegung der Trommel 2 stationäre Bauteil 12 weist, wie aus den Figuren 1-16 der vorstehend beschriebenen Ausführungsbeispielen hervorgeht, eine parallel zur angrenzenden Stirnseite der Trommel 2 verlaufende Wand 17 zur Lagerung der Welle 9 auf. An der Wand 17 ist auch die Trommel 2 drehbar gelagert.

Die in den Figuren 17-19 dargestellte Ausführungsform der Welle 9 weist einen Linksgewinde-Abschnitt 15 in ihrem, in der horizontalen Ansicht gemäß Figur 17, linken Bereich und einen Rechtsgewinde-Abschnitt 16 in ihrem rechten Bereich auf. Dabei ist angenommen, dass die Welle 2 sich bei Draufsicht auf ihre linke Stirnseite gemäß Figur 18 im Uhrzeigersinn dreht. Die beiden Gewinde-Abschnitte sind jeweils eingängig ausgebildet und in der Mitte der Welle miteinander derart verbunden, dass sie spiegelbildlich zueinander bezüglich der an der Verbindungsstelle senkrecht zur Drehachse d2 der Welle 9 verlaufenden Spiegelebene angeordnet sind. Die Spiegelebene verläuft, wie insbesondere aus Figur 17 hervorgeht, durch einen Gewindekamm und eine Gewindekerbe der aneinander angrenzenden Gewinde-Abschnitte.

Die in den Figuren 20-22 gezeigte Ausführungsform der Welle 9 unterscheidet sich von derjenigen gemäß den Figuren 17-19 dadurch, dass die beiden Gewinde-Abschnitte um einen Winkel von 180° gegenüber der in den Figuren 17-19 gezeigten spiegelbildlichen Anordnung versetzt zueinander angeordnet sind. Die senkrecht zur Drehachse der Welle 9 in der Mitte derselben angeordnete Ebene an der Verbindungsstelle verläuft durch einen Gewinde-Kamm des einen Gewinde-Abschnitts und eine Gewinde-Kerbe des anderen Gewinde-Abschnitts.

Die in den Figuren 23-25 gezeigte Ausführungsform der Welle 9 unterscheidet sich von der in den Figuren 17-19 dargestellten Ausführungsform dadurch, dass die Welle 9 ein doppelgängiges Gewinde in jedem Gewinde-Abschnitt aufweist.

Die in den Figuren 26-28 gezeigte Ausführungsform der Welle 9 unterscheidet sich von der in den Figuren 20-22 dargestellten Ausführungsform ebenfalls dadurch, dass die beiden Gewinde-Abschnitte doppelgängig ausgebildet sind. Diese Ausführungsform entspricht derjenigen der im Ausführungsbeispiel nach den Figuren 1-10 verwendeten Welle 9.

Die Figuren 29-31 zeigen eine Welle 9, deren Gewinde, wie die in den Figuren 17-19 dargestellte Ausführungsform, einen Linksgewinde-Abschnitt 15 und einen Rechtsgewinde-Abschnitt 16 aufweist, die gegenüber der zur Drehachse d2 der Welle 9 senkrechten Mittelebene spiegelsymmetrisch ausgebildet sind. An ihren zu den beiden Stirnseiten hin weisenden Enden ist die Welle 9 jeweils mit einer an den betreffenden Gewinde-Abschnitt unmittelbar anschließenden kegelstumpfförmigen Erweiterung 18 versehen, deren größter Durchmesser größer ist als der Außendurchmesser (Nenndurchmesser) der beiden Gewinde-Abschnitte. Bei Verwendung dieser Welle in dem durch die Figuren 1-10 dargestellten Ausführungsbeispiel der Vorrichtung zum Aufwickeln eines sich in Längsrichtung erstreckenden Gegenstands können die kegelstumpfförmigen Erweiterungen 18 seitlich der Erhebungen 4 über der Auflagefläche 3 der Trommel 2 für den aufzuwickelnden Gegenstand 1 angeordnet sein und in den Aufnahmeraum 5 für den aufzuwickelnden Gegenstand 1 eingreifen.

Da die kegelstumpfförmigen Erweiterungen 18 der in den Figuren 29-31 gezeigten Welle 9 an den Innenseiten der Erhebungen 4 in den Aufnahmeraum 5 der Trommel 2 vorstehen, wird ein Kontakt der Erweiterungen 18 mit dem Bauteil 12 durch konzentrisch zur Drehachse d2 der Welle 9 angeordnete Abstandsringe 20 vermieden.

Durch die Erweiterungen 18 werden mit diesen in Kontakt tretende Bereiche 14 des sich in Aufwicklung befindenden Gegenstands 1 zum Gewinde-Bereich der Welle 9 hin gelenkt, um ein Auftürmen von Windungen in dem an die Erhebungen 4 angrenzenden Aufnahmeraum 5 der Trommel 2 zu vermeiden.

Eine hierzu alternative Ausführungsform der Welle 9 ist in den Figuren 32-34 dargestellt. Hier nimmt der Außendurchmesser (Nenndurchmesser) des jeweiligen Gewinde-Abschnittes der Welle 9 in ihren beiden Endbereichen in Richtung auf die sich an den jeweiligen Endbereich anschließende Stirnseite der Welle 9 hin zu. Durch diese Maßnahme wird eine gezielte Anordnung der Windungen des sich in Aufwicklung befindenden Gegenstands 1 mit Zunahme ihrer Höhe zur Mitte der des Aufnahmeraums 5 der Trommel 2 hin erreicht.

Bei den in den Figuren 17-34 dargestellten Ausführungsformen ist die Welle 9 jeweils als eine Hohlwelle ausgebildet, die auf einer (in der Zeichnung nicht dargestellten) Achse drehbar gelagert ist, die an oder in dem gegenüber der drehbaren Trommel 2 stationären Bauteil 12 drehbar gelagert ist.

Anstelle einer Hohlwelle kann an dem Bauteil 12 eine Welle 9 mit an ihren Stirnseiten nach außen vorstehenden Lagerzapfen 19 gelagert sein, wie sie in den Figuren 35-37 beispielhaft dargestellt ist. In diesem Beispiel ist die Welle 9 mit einem Linksgewinde-Abschnitt 15 und einem Rechtsgewinde-Abschnitt 16 gemäß der in den Figuren 26-28 dargestellten Ausführungsform versehen. Die Verbindung der beiden Gewinde-Abschnitte ist ebenfalls wie in den Figuren 26-28 gezeigt beschaffen.

Zur Lagerung der in den Figuren 35-37 dargestellten Welle 9, wie auch der der übrigen hier beispielhaft beschriebenen Ausführungsformen, sind vorzugsweise zwei seitlich der Trommel 2 verlaufende Wände 17 des Bauteils 12 vorgesehen, an oder in denen die Wellen 9 gelagert sein können. Insbesondere können die beiden endseitigen Lagerzapfen 19 der Welle 9 in (in der Zeichnung nicht dargestellte) Lageraufnahmen eingreifen.

Bei der in den Figuren 38-40 dargestellten Ausführungsform ist die Welle 9 mit einem durchgehenden doppelgängigen Gewinde versehen. Die Welle 9 ist wiederum als Hohlwelle ausgebildet.

Bei Verwendung dieser Welle in dem durch die Figuren 11-16 dargestellten Ausführungsbeispiel einer Vorrichtung zum Aufwickeln eines sich in einer Längsrichtung erstreckenden Gegenstands kann die in den Figuren 38-40 gezeigte Welle 9 mit einem Linksgewinde-Verlauf, wie insbesondere in Figur 13 dargestellt und oben näher beschrieben, installiert sein.

### Bezugszeichenliste

- 1: Gegenstand
- 2: Trommel
- 3: Auflagefläche
- 4: Erhebung
- 5: Aufnahmeraum
- 6: Einrichtung
- 7: Windung
- 8: Flansch
- 9: Welle
- 10: Gewinde
- 11: Spalt
- 12: Bauteil
- 13: Zuführungsbereich
- 14: Bereich
- 15: Linksgewinde-Abschnitt
- 16: Rechtsgewinde-Abschnitt
- 17: Wand
- 18: Erweiterung
- 19: Lagerzapfen
- d1: Drehachse
- d2: Drehachse
- r1: Drehrichtung
- r2: Drehrichtung
- a: Pfeil

## Patentansprüche

1. Vorrichtung zum Aufwickeln eines sich in einer Längsrichtung erstreckenden Gegenstands (1), wie einer Leitung oder eines Seils, mit dem aufzuwickelnden Gegenstand (1), wobei die Vorrichtung eine um eine Drehachse (d1) in einer Drehrichtung (r1) drehbare Trommel (2) mit einer sich über den Umfang der Trommel (2) erstreckenden Auflagefläche (3) zur Auflage des aufzuwickelnden Gegenstands (1) und an den Seiten oder in seitlichen Bereichen der Auflagefläche (3) sich radial von der Drehachse (d1) der Trommel (2) weg erstreckende Erhebungen (4) aufweist, die einen zwischen ihnen liegenden Aufnahmeraum (5) für den aufzuwickelnden Gegenstand (1) seitlich begrenzen, und die Vorrichtung eine Einrichtung (6) zur Vermeidung eines Auftürmens der Windungen des Gegenstands (1) in einem engen Bereich der Quererstreckung der Auflagefläche (3) umfasst, wobei die Einrichtung (6) zur Vermeidung eines Auftürmens der Windungen des Gegenstands (1) eine Welle (9) mit einem außenseitigen Gewinde (10) aufweist, die sich quer über die Auflagefläche (3) mit einem geringen Abstand über einen schmalen Spalt (11) von den Erhebungen (4) erstreckt und an einem seitlich der Trommel (2) angeordneten Bauteil (12) um ihre Drehachse (d2) gelagert ist, **dadurch gekennzeichnet, dass** die Welle (9) ausschließlich durch den jeweils auf unteren Windungen des Gegenstands (1) aufliegenden und das Gewinde (10) von unten her kontaktierenden Bereich des sich in Aufwicklung befindenden Gegenstands (1) bewirkt durch Drehung der Trommel (2) antreibbar ist und der Spalt (11) so gering gehalten ist, dass der aufzuwickelnde Gegenstand (1) nicht durch ihn hindurchtreten kann.

2. Vorrichtung nach Anspruch 1, **dadurch gekennzeichnet, dass** der Trommel (2) ein Zuführungsbereich für den aufzuwickelnden Gegenstand (1) zugeordnet ist , in dem der Gegenstand (1) tangential der Trommel (2) zugeführt wird, bevor er auf der Trommel (2) zur Auflage gebracht wird, und die Welle (9) an der Stelle der Trommel (2) angeordnet ist, an der der Zuführungsbereich für den Gegenstand (1) endet und die Trommel (2) tangiert, oder in einem zu dieser Stelle in Drehrichtung der Trommel (2) benachbarten Bereich angeordnet ist.

3. Vorrichtung nach Anspruch 1 oder 2, **dadurch gekennzeichnet, dass** die Welle (9), in Drehrichtung (r1) der Trommel (2) am Ort der Welle (9) gesehen und bei horizontaler Ansicht der Welle (9), in ihrem linken Bereich einen Linksgewinde-Abschnitt (15) und in ihrem rechten Bereich einen Rechtsgewinde-Abschnitt (16) aufweist.

4. Vorrichtung nach Anspruch 3, **dadurch gekennzeichnet, dass** das rechte Ende des Linksgewinde-Abschnitts (15) und das linke Ende des Rechtsgewinde-Abschnitts (16) unmittelbar miteinander verbunden sind.

5. Vorrichtung nach Anspruch 4, **dadurch gekennzeichnet, dass** der Linksgewinde-Abschnitt (15) und der Rechtsgewinde-Abschnitt (16) in der Mitte der Welle (9) miteinander verbunden sind und der Linksgewinde-Abschnitt (15) und der Rechtsgewinde-Abschnitt (16) spiegelbildlich zueinander bezüglich der an der Verbindungsstelle senkrecht zur Drehachse (d2) der Welle (9) verlaufenden Ebene angeordnet sind.

6. Vorrichtung nach Anspruch 4, **dadurch gekennzeichnet, dass** der Linksgewinde-Abschnitt (15) und der Rechtsgewinde-Abschnitt (16) in der Mitte der Welle (9) miteinander verbunden sind und der Linksgewinde-Abschnitt (15) und der Rechtsgewinde-Abschnitt (16) gegenüber einer spiegelbildlichen Anordnung bezüglich der senkrecht zur Drehachse (d2) der Welle (9) verlaufenden Ebene um 180° um die Drehachse (d2) versetzt zueinander angeordnet sind, wobei insbesondere die Ebene an der Verbindungsstelle durch einen Gewinde-Kamm des einen Gewinde-Abschnitts und eine Gewinde-Kerbe des anderen Gewinde-Abschnitts verläuft.

7. Vorrichtung nach Anspruch 1 oder 2, **dadurch gekennzeichnet, dass** die Welle (9) in Drehrichtung (d1) der Trommel (2) am Ort der Welle (9) betrachtet, ein durchgehendes Linksgewinde oder ein durchgehendes Rechtsgewinde aufweist.

8. Vorrichtung nach einem der Ansprüche 1 bis 7, **dadurch gekennzeichnet, dass** die Welle (9) als Hohlwelle ausgebildet ist und auf einer am oder im seitlich der Trommel (2) angeordneten Bauteil (12) gehaltenen Achse drehbar gelagert ist.

9. Vorrichtung nach Anspruch 8, **dadurch gekennzeichnet, dass** die Welle (9) an ihren Stirnseiten Lagerzapfen (19) aufweist, die in Lageraufnahmen am oder im seitlich der Trommel (2) angeordneten Bauteil (12) eingreifen.

10. Vorrichtung nach einem der Ansprüche 1 bis 9, **dadurch gekennzeichnet, dass** die Welle (9) in mindestens einem ihrer stirnseitigen Endbereiche mit einer zur betreffenden Stirnseite hin weisenden kegelstumpfförmige Erweiterung (18) versehen ist, deren größter Durchmesser größer ist als der Außendurchmesser des Gewindes (10) der Welle (9), wobei der Abstand zwischen der Erweiterung (18) und der Auflagefläche (3) kleiner ist als die Höhe des Flansches (8) über der Auflagefläche (3) .

11. Vorrichtung nach einem der Ansprüche 1 bis 9, **dadurch gekennzeichnet, dass** der Außendurchmesser des Gewindes (10) der Welle (9) zumindest in einem ihrer Endbereiche in Richtung auf die an den Endbereich anschließende Stirnseite der Welle (9) hin zunimmt.

12. Vorrichtung nach Anspruch 8 oder 9, **dadurch gekennzeichnet, dass** das seitlich der Trommel (2) angeordnete Bauteil (12) eine parallel zur angrenzenden Stirnseite der Trommel (2) verlaufende Wand (17) zur Lagerung der Welle (9) aufweist.

13. Vorrichtung nach Anspruch 12, **dadurch gekennzeichnet, dass** an der Wand (17) auch die Trommel (2) drehbar gelagert ist.

14. Vorrichtung nach einem der Ansprüche 1 bis 13, **dadurch gekennzeichnet, dass** mindestens eine der seitlich der Auflagefläche (3) für den auf der Trommel (2) aufzuwickelnden Gegenstand (1) angeordneten Erhebungen (4) als ein sich von der Auflagefläche (3) über eine Höhe radial nach außen erstreckender Flansch (8) ausgebildet ist, wobei die Welle (9) sich mit einem geringen Abstand zum Flansch (8) über diesen und die Auflagefläche (3) erstreckt.

15. Vorrichtung nach Anspruch 14, **dadurch gekennzeichnet, dass** der mindestens an einer Seite der Auflagefläche (3) sich radial nach außen erstreckende Flansch (8) als ein sich über den gesamten Umfang der Trommel (2) erstreckender kreisringförmiger Flansch ausgebildet ist, der an seiner von der Auflagefläche (3) abgewandten Außenseite einen stirnseitigen Bereich der Trommel (2) bildet.

## Claims

1. Device for winding on an object (1) extending in a longitudinal direction like a line or a rope, with the object to be wound, wherein the device has a drum (2) rotatable about an axis of rotation (d1) in a direction of rotation (r1) and having a supporting surface (3) extending over the periphery of the drum (2) for support of the object (1) to wound on and raised portions (4) which extend radially away from the axis of rotation (d1) of the drum (2) at the sides or in lateral regions of the supporting surface (3) and which laterally delimit a receiving space (5) disposed between them for the object (1) to be wound on, and the device includes a device (6) for preventing the windings of the object (1) from piling up in a narrow region of the transverse extent of the supporting surface (3), wherein the device (6) for preventing the windings of the object (1) from piling up has a shaft (9) which has an external thread (10) and which extends transversely over the supporting surface (3) at a small spacing over a narrow gap (11) from the raised portions (4) and is mounted about its axis of rotation (d2) at a component (12) arranged laterally of the drum (2), **characterized in that** the shaft (9) is drivable exclusively by the region of the object (1) being wound that rests on lower windings of the object (1) and contacts the thread (10) from below, caused by the rotation of the drum (2), and the gap (11) is kept so small that the object (1) to be wound cannot pass through it.

2. Device according to claim 1 **characterized in that** associated with the drum (2) is a feed region for the object to be wound on, in which the object is fed to the drum (2) tangentially, before it is brought into the state of being supported on the drum (2), and the shaft (9) is arranged at the location of the drum (2) at which the feed region for the object (1) ends and touches the drum (2) or in a region adjacent to that location in the direction of rotation of the drum (2).

3. Device according to claim 1 or 2, **characterized in that** the shaft (9), viewed in the direction of rotation (r1) of the drum (2) at the location of the shaft (9) and with a horizontal view of the shaft (9), has a left-hand thread portion (15) in its left-hand region and a right-hand thread portion (16) in its right-hand region.

4. Device according to claim 3, **characterized in that** the right end of the left-hand thread portion (15) and the left end of the right-hand thread portion (16) are connected directly together.

5. Device according to claim 4, **characterized in that** the left-hand thread portion (15) and the right-hand thread portion (16) are connected together in the center of the shaft (9) and the left-hand thread portion (15) and the right-hand thread portion (16) are arranged in mirror-image relative to each other with respect to the plane extending at the connecting location perpendicularly to the axis of rotation (d2) of the shaft (9).

6. Device according to claim 4, **characterized in that** the left-hand thread portion (15) and the right-hand thread portion (16) are connected together in the center of the shaft (9) and the left-hand thread portion (15) and the right-hand thread portion (16) are arranged displaced relative to each other through 180° about the axis of rotation (d2) with respect to a mirror-image arrangement with respect to the plane extending perpendicularly to the axis of rotation (d2), wherein in particular the plane extends at the connecting location through a thread crest of the one thread portion and a thread groove of the other thread portion.

7. Device according to claim 1 or 2, **characterized in that** the shaft (9), viewed in the direction of rotation of the drum (2) at the location of the shaft, has a continuous left-hand thread and a continuous right-hand thread.

8. Device according to any of claims 1 to 7, **characterized in that** the shaft (9) is in the form of a hollow shaft and is mounted rotatably on a axis held at or in the component (12) arranged laterally of the drum (2).

9. Device according to claim 8, **characterized in that** at its end faces the shaft (9) has bearing journals (19) which engage into bearing mountings at or in the component arranged laterally of the drum (2).

10. Device according to any of claims 1 to 9, **characterized in that** at least in one of its end regions the shaft (9) is provided with a frustoconical enlargement (18) which faces towards the end face in question and the largest diameter of which is larger than the outside diameter of the thread (10) of the shaft (9), wherein the spacing between the enlargement (18) and the supporting surface (3) is less than the height of the flange (8) above the supporting surface (3).

11. Device according to any of claims 1 to 9, **characterized in that** the outside diameter of the thread (10) of the shaft (9) increases at least in one of its end regions in a direction towards the end face of the shaft (9), that adjoins the end region.

12. Device according to claim 8 or 9, **characterized in that** the component (12) arranged laterally of the drum (2) has a wall (17) for mounting the shaft (9), said wall extending parallel to the adjoining end face of the drum (2).

13. Device according to claim 12, **characterized in that** the drum (2) is also mounted rotatably to the wall (17).

14. Device according to any of claims 1 to 13, **characterized in that** at least one of the raised portions (4) arranged laterally of the supporting surface (3) for the object (1) to be wound on the drum (2) is in the form of a flange (8) which extends radially outwardly from the supporting surface (3) over a height, wherein the shaft (9) extends at a small spacing relative to the flange (8) over the same and the supporting surface (3).

15. Device according to claim 14, **characterized in that** the flange (8) extending radially outwardly at least at one side of the supporting surface (3) is in the form of a flange in the shape of a circular ring which extends over the entire periphery of the drum (2) and which at its outside remote from the supporting surface (3) forms an end region of the drum (2).

## Revendications

1. Dispositif pour enrouler un objet (1) s'étendant dans une direction longitudinale, comme un câble ou une corde, avec l'objet 1 (1) à enrouler, dans lequel le dispositif comporte un tambour (2) pouvant tourner autour d'un axe de rotation (d1) dans un sens de rotation (r1) et présentant une surface d'appui (3) s'étendant sur la périphérie du tambour (2) pour supporter l'objet (1) à enrouler et des parties surélevées (4) qui s'étendent radialement à partir de l'axe de rotation (d1) du tambour (2) sur les côtés ou dans les zones latérales de la surface d'appui (3) et qui délimitent latéralement un espace de réception (5) disposé entre elles pour l'objet (1) à enrouler, et dans lequel le dispositif comprend un dispositif (6) destiné à empêcher les spires de l'objet (1) de s'empiler dans une région étroite de l'étendue transversale de la surface de support (3), le dispositif (6) destiné à empêcher les spires de l'objet (1) de s'empiler comportant un arbre (9) avec un filetage extérieur (10), l'arbre qui s'étend à travers la surface d'appui (3) à une faible distance des parties surélevées (4) à travers une fente étroite (11) et est monté autour de son axe de rotation (d2) sur un composant (12) disposé latéralement par rapport au tambour (2), **caractérisé en ce que** l'arbre (9) peut être entraîné exclusivement par la partie de l'objet (1) en cours d'enroulement qui repose sur les spires inférieures de l'objet (1) et qui est en contact avec le filetage (10) par le bas, provoqué par la rotation du tambour (2), et **en ce que** l'espace (11) est maintenu suffisamment réduit pour que l'objet à enrouler (1) ne puisse pas passer à travers.

2. Dispositif selon la revendication 1, **caractérisé en ce qu'**une zone d'alimentation pour l'objet (1) à enrouler est associée au tambour (2), dans laquelle l'objet (1) est acheminé tangentiellement au tambour (2) avant d'être placé sur le tambour (2), et l'arbre (9) est disposé à l'endroit du tambour (2) où se termine la zone d'alimentation pour l'objet (1) et où il touche le tambour (2), ou dans une zone voisine de cet endroit dans le sens de rotation du tambour (2).

3. Dispositif selon la revendication 1 ou 2, **caractérisé en ce que** l'arbre (9), vu dans le sens de rotation (r1) du tambour (2) à l'emplacement de l'arbre (9) et avec une vue horizontale de l'arbre (9), présente une partie de filetage à gauche (15) dans sa région gauche et une partie de filetage à droite (16) dans sa région droite.

4. Dispositif selon la revendication 3, **caractérisé en ce que** l'extrémité droite de la partie de filetage à gauche (15) et l'extrémité gauche de la partie de filetage à droite (16) sont reliées directement entre elles.

5. Dispositif selon la revendication 4, **caractérisé en ce que** la partie de filetage à gauche (15) et la partie de filetage à droite (16) sont reliées entre elles au centre de l'arbre (9) et la partie de filetage à gauche (15) et la partie de filetage à droite (16) sont disposées en miroir l'une par rapport à l'autre par rapport à un plan s'étendant à l'emplacement de raccordement perpendiculairement à l'axe de rotation (d2) de l'arbre (9).

6. Dispositif selon la revendication 4, **caractérisé en ce que** la partie de filetage à gauche (15) et la partie de filetage à droite (16) sont reliées entre elles au centre de l'arbre (9) et la partie de filetage à gauche (15) et la partie de filetage à droite (16) sont disposées de manière décalée l'une par rapport à l'autre de 180° autour de l'axe de rotation (d2) par rapport à une disposition symétrique par rapport au plan s'étendant perpendiculairement à l'axe de rotation (d2), dans lequel en particulier le plan s'étend à l'emplacement de raccordement à travers une crête de filetage de l'une partie de filetage et une encoche de filetage de l'autre partie de filetage.

7. Dispositif selon la revendication 1 ou 2, **caractérisé en ce que** l'arbre (9) présente un filetage continu à gauche ou un filetage continu à droite, vu dans le sens de rotation (d1) du tambour (2) à l'emplacement de l'arbre (9).

8. Dispositif selon l'une quelconque des revendications 1 à 7, **caractérisé en ce que** l'arbre (9) se présente sous la forme d'un arbre creux et est monté de manière rotative sur un axe qui est maintenu sur ou dans le composant (12) disposé latéralement par rapport au tambour (2).

9. Dispositif selon la revendication 8, **caractérisé en ce que** l'arbre (9) comporte à ses extrémités des tourillons (19) qui s'engagent dans des paliers situés sur ou dans le composant (12) disposé latéralement par rapport au tambour (2).

10. Dispositif selon l'une quelconque des revendications 1 à 9, **caractérisé en ce que** dans au moins l'une de ses régions d'extrémité frontales, l'arbre (9) est pourvu d'un élargissement tronconique (18) qui est tourné vers la face frontale correspondante et dont le plus grand diamètre est supérieur au diamètre extérieur du filetage (10) de l'arbre (9), l'écart entre l'élargissement (18) et la surface d'appui (3) étant inférieur à la hauteur de la bride (8) au-dessus de la surface d'appui (3).

11. Dispositif selon l'une quelconque des revendications 1 à 9, **caractérisé en ce que** le diamètre extérieur du filetage (10) de l'arbre (9) augmente au moins dans l'une de ses zones d'extrémité dans une direction vers la face frontale de l'arbre (9) adjacente à la zone d'extrémité.

12. Dispositif selon la revendication 8 ou 9, **caractérisé en ce que** le composant (12) disposé latéralement par rapport au tambour (2) comporte une paroi (17) pour le montage de l'arbre (9), ladite paroi s'étendant parallèlement à la face frontale adjacente du tambour (2).

13. Dispositif selon la revendication 12, **caractérisé en ce qu'**aussi le tambour (2) est monté de manière rotative sur la paroi (17).

14. Dispositif selon l'une quelconque des revendications 1 à 13, **caractérisé en ce qu'**au moins l'une des parties surélevées (4) disposées latéralement par rapport à la surface d'appui (3) pour l'objet (1) à enrouler sur le tambour (2) se présente sous la forme d'une bride (8) qui s'étend radialement vers l'extérieur à partir de la surface d'appui (3) sur une certaine hauteur, l'arbre (9) s'étendant à une faible distance par rapport à la bride (8) à travers de celle-ci et de la surface d'appui (3).

15. Dispositif selon la revendication 14, **caractérisé en ce que** la bride (8) s'étendant radialement vers l'extérieur au moins d'un côté de la surface d'appui (3) se présente sous la forme d'une bride en forme d'anneau circulaire qui s'étend sur toute la périphérie du tambour (2) et qui, à son côté extérieur détournée de la surface d'appui (3), forme une zone frontale du tambour (2).
